# EUROPÄISCHE PATENTSCHRIFT

(11) **EP 0 165 573 B1**
(45) Veröffentlichungstag und Bekanntmachung des Hinweises auf die Patenterteilung: **23.11.1988**
(21) Anmeldenummer: 85107396.5
(22) Anmeldetag: 14.06.1985
(51) Int. Cl.: B65B 55/10

(54) **Verfahren zur Sterilisierung von Packstoffen für die aseptische Abfüllung von Fruchtsaft und Wein**
Process for sterilizing packaging materials for the aseptic filling thereof with fruit juice and wine
Procédé pour la stérilisation de matériaux d'emballage pour le remplissage aseptique de jus de fruits et de vin

(30) Priorität: 19.06.1984 DE 3422683
(43) Veröffentlichungstag der Anmeldung: 27.12.1985
(73) Patentinhaber: Tetra Laval Holdings & Finance SA, 1009 Pully (CH)
(72) Erfinder: Wartenberg, Erwin, W. Dr., D-7000 Stuttgart 75 (DE); Duong, Hong-An, Dr., D-7024 Filderstadt 1 (DE)
(74) Vertreter: Hoeger, Stellrecht & Partner

(56) Entgegenhaltungen:
- DE-A- 2 454 873
- DE-A- 3 036 972
- GB-A- 19 702
- LUEGER-Lexikon der Technik, Lexikon der Verfahrenstechnik, 4. Auflage, Band 16, 1970; DEUTSCHE VERLAGS-ANSTALT GMBH, Stuttgart, Seite 436
- WALLHAEUSSER K.H. "Sterilisation, Desinfektion, Konservierung", 2. Auflage 1978; G. THIEME VERLAG STUTTGART

## Beschreibung

Die Erfindung betrifft ein Verfahren zur Sterilisierung von Packstoffen für die aseptische Abfüllung von Fruchtsaft und Wein unter Verwendung schwefliger Säure.

Da Bakteriensporen in Fruchtsäften und Weinen aufgrund ungeeigneter Wachstumsbedingungen nicht zur Entwicklung kommen, ist für die aseptische Abfüllung von Wein ein Einsatz des bei anderen Getränken, z. B. Milch, üblichen Wasserstoffperoxids zur Sterilisation des Verpackungsmaterials - Flaschen, Beutel und Gefäße aus Kunststoff oder kunststoffbeschichtetem Papier - nicht erforderlich. Als Ersatz käme an sich schweflige Säure infrage, die auch bisher schon, z. B. bei der Weinvergärung und Weinabfüllung, gegen Pilzwachstum verwendet wurde. Jedoch ist die Abtötungswirkung schwefliger Säure gegen Bakterien zu gering, um eine Keimfreiheit in produktionstechnisch erwünschten, kurzen Zeiten von einigen Sekunden zu erreichen.

Der Erfindung liegt die Aufgabe zugrunde, ein Verfahren zur Sterilisierung von Packstoffen für die aseptische Abfüllung von Fruchtsaft und Wein unter Verwendung schwefliger Säure anzugeben, welche in kurzer Zeit eine befriedigende Keimabtötung bewirkt.

Die Aufgabe wird erfindungsgemäß dadurch gelöst, daß man den Packstoff mit wässrigen Lösungen aus schwefliger Säure und Alkoholen behandelt.

Es wurde in überraschender Weise gefunden, daß eine solche Mischung synergistisch wirkt und für die in Rede stehende Getränkeverpackung und -abfüllung eine mikrobizide Wirkung hat, die diejenige von schwefliger Säure ohne Alkoholzusatz erheblich übertrifft.

Die nachstehende Beschreibung dient im Zusammenhang mit zwei Tabellen und mehreren Figuren der weiteren Erläuterung der Erfindung.

Die Figuren 1 bis 16 zeigen die Abtötungswirkung (Reduzierung der Keimzahl in Abhängigkeit von der Zeit) von schwefliger Säure und Alkohol jeweils allein sowie von Mischungen aus schwefliger Säure und Alkoholen im Einsatz gegen verschiedene Hefen, Pilze und Bakterien:

Im Verlaufe der im Zusammenhang mit der Erfindung unternommenen Untersuchung der mikrobiziden Wirkung von schwefliger Säure allein und von schwefliger Säure in Verbindung mit Alkohol wurden folgende Mikroorganismen eingesetzt:
Hefen (Saccharomyces cerevisiae)
Schrimmelpilze (Aspergillus niger und Mucor)
Essigbakterien (Acetobacter aceti und Gluconobacter)
Milchsäurebakterien (Leuconostoc dextranicum).

Als Testsubstanzen dienten wässrige Mischungen (Lösungen) von Natriumdisulfit (Na₂S₂0₅) und Ethanol, wobei Ethanol in einer Konzentration zwischen 96 und 100 % vorlag. Da schweflige Säure in stark saurem Bereich ihre stärkste keimtötende Wirkung entfaltet, wurde das verwendete Natriumdisulfit nach Lösung in Wasser mit Zitronensäure auf einen pH-Wert von 3,0 angesäuert. Die so angesäuerte, alkoholhaltige Na₂S₂0₅-Mischlösung enthält neben Alkohol schweflige Säure in verschiedenen Dissoziationsstufen, wobei die schweflige Säure das wirksame antiseptische Mittel ist.

Die keimabtötende Wirkung wurde in Abhängigkeit von der Konzentration bei verschiedenen Temperaturen untersucht:

Fig. 1 zeigt die Abtötungszeitkurven von Saccharomyces cerevisiae bei 22°C und bei verschiedenen H₂S0₃-Konzentrationen (Einwaage als Na₂S₂0₅). Die Abtötung ist bei einer Konzentration von 40.000 ppm am schnellsten. Hier wird ein D-Wert von D22 - 2 Sekunden erreicht. (Der D-Wert gibt diejenige Zeit an, nach welcher bei einer bestimmten Temperatur eine bestimmte Keimzahl um eine Zehnerpotenz abgesunken ist.)

Die Abhängigkeit der Abtötung der Hefe S. cerevisiae von der Temperatur ist in Fig. 2 dargestellt. Bei einer einheitlichen Konzentration an Na₂S₂0₅ von 10.000 ppm ergibt sich die stärkste Abtötung bei 50°C. Die dezimale Reduktionszeit beträgt hier ebenfalls ca. 2 Sekunden (D₅₀ = 2 Sekunden).

Die keimabtötende Wirkung der schwefligen Säure wird durch Zugabe von Alkohol (Ethanol) sprunghaft verstärkt, wie die Fig. 3 zeigt. Mit schwefliger Säure allein (10.000 ppm, 22°C) ergibt sich bei der Abtötung von S. cerevisiae ein D-Wert von D₂₂ = 37 Sekunden. Durch Zugabe von Ethanol (15 Gew.-%) lässt sich die Abtötung erheblich beschleunigen. Der D22-Wert beträgt jetzt nur noch etwa 2 Sekunden. Wie ebenfalls aus Fig. 3 hervorgeht - vgl. die obere Kurve - zeigt Ethanol allein praktisch keine keimtötende Wirkung. Somit lässt sich der synergistische Effekt der verwendeten Mischung aus schwefliger Säure und Alkohol aus Fig. 3 deutlich ablesen.

Im Vergleich mit Fig. 1 und 2 ergibt sich, daß bei Ausnutzung der gefundenen synergistischen Wirkung eine Erhöhung der Konzentration de schwefligen Säure auf 40.000 ppm (Fig. 1) bzw. der Temperatur auf 50° C (Fig. 2) nicht mehr notwendig ist.

Im Vergleich mit Hefen lassen sich die Konidien des Schimmelpilzes Aspergillus niger von schwefliger Säure leichter abtöten. Die H₂S0₃-Konzentration und die Temperatur üben auf die Abtötung nur einen geringen Einfluß aus (Fig. 4). Bereits bei einer Konzentration von 10.000 ppm ergibt sich bei Zimmertemperatur ein D-Wert von D₂₂ = 2,45 Sek.

Die synergistische Wirkung, die sich durch Kombination von H₂S0₃ mit Alkohol (Ethanol) ergibt, ist mit D₂₂ = 1,8 Sek. nur schwach ausgeprägt (Fig. 5).

Der Schimmelpilz Mucor ist gegen H₂S0₃ noch resistenter als Aspergillus niger. Die Abtötungszeitkurven von Mucor bei unterschiedlichen H₂S0₃-Konzentrationen und bei verschiedenen Temperaturen sind in Fig. 6 bzw. 7 dargestellt. Ein D-Wert im Bereich von einigen Sekunden wird bei 30.000 ppm (22°C) bzw. bei 10.000 ppm (60° C) erreicht.

Die synergistische Wirkung des H₂S0₃-Alkohol-Gemisches kommt auch bei Mucor deutlich zum Ausdruck (Fig. 8 und 9). Sowohl bei Zimmertemperatur (22°C) als auch bei 50° C läßt sich mit dem Alkoholzusatz eine Verbesserung der Abtötungswirkung von schwefliger Säure erzielen.

Essigsäurebakterien weisen eine ziemlich hohe Resistenz gegen schweflige Säure auf. Wie aus Fig. 10 und 11 ersichtlich ist, läßt sich das Essigsäurebakterium Gluconobacter nur langsam abtöten. Sowohl eine hohe Konzentration von H₂S0₃ als auch eine Temperaturerhöhung vermögen die keimabtötende Wirkung nicht wesentlich zu verbessern. Eine technisch verwertbare rasche Keimabtötung mit entsprechenden D-Werten im Bereich weniger Sekunden, vorzugsweise unter 3 Sekunden, wird sogar bei der hohen Konzentration von 100.000 ppm bei Zimmertemperatur nicht erreicht. Der D22-Wert beträgt hier immer noch 15 Sek.

Die Zugabe von Ethanol zu schwefliger Säure erweist sich bei Gluconobacter als ein entscheidender Faktor zur Verstärkung der mikrobiziden Wirkung. Eine Kombination von 30.000 ppm Na₂S₂0₅ und Alkohol (30 Gew.-% Ethanol) wirkt bei Zimmertemperatur synergistisch und ermöglicht dadurch eine schnelle Abtötung mit D₂₂ = ca. 1,6 Sek. (Fig. 12).

Wird de Abtötungstemperatur auf 50° C erhöht, so lässt sich ein vergleichbarer D-Wert (D₅₀ = 1,5 Sek.) auch bei niederer Konzentration an schwefliger Säure (20.000 ppm) und geringerem Alkoholgehalt (15 Gew.-%) erreichen (Fig. 13).

Ebenso wie Gluconobacter zeigt auch Acetobacter aceti hohe Resistenz gegen schweflige Säure. Eine schnelle Abtötung mit einem Dso-Wert von 1,7 Sek. ist jedoch auch hier bei diesem Essigsäurebakterium aufgrund der synergistischen Wirkung der Mischlösung schweflige Säure/Alkohol (20.000 ppm/15 Gew.-%) erreichbar (Fig. 14).

Die Abhängigkeit der Abtötungszeit des Milchsäurebakteriums Leuconostoc dextranicum von der Temperatur ist in Fig. 15 dargestellt. Die stärkste Abtötung erreicht man bei 60°C mit einer Konzentration von 10.000 ppm. Der Dso-Wert beträgt hier 1,45 Sek.

Auch bei L. dextranicum ist eine synergistische Wirkung des erfindungsgemäß eingesetzten Gemisches schweflige Säure/Alkohol deutlich feststellbar. Aus Fig. 16 geht hervor, daß die keimabtötende Wirkung der schwefligen Säure (20.000 ppm Na₂S₂0₅ bei pH 3,0) durch Zugabe von Ethanol (15 Gew.-%) erheblich verstärkt wird. Es läßt sich ein D-Wert von D₂₂ = 1,5 Sek. erreichen.

Die synergistische Wirkung des H₂S0₃-Alkohol-Gemisches kommt auch deutlich zum Ausdruck, wenn statt Ethanol andere Alkohole eingesetzt werden. Die Zugabe von 1-Propanol (Fig. 17), 2-Propanol (Fig. 18), 1-Butanol (Fig. 11), 2-Butanol (Fig. 20) und n-Amylalkohol (Fig. 21) zu schwefliger Säure trägt deutlich zur Verstärkung der mikrobiziden Wirkung gegen Hefen (Saccharomyces cerevisae) bei. Der Alkohol 1-Propanol beschleunigt ebenfalls in Kombination mit schwefliger Säure die Abtötung von Schimmelpilzen - Mucor - (Fig. 22), Essigsäurebakterien - Gluconobacter (Fig. 23) und Milchsäurebakterien - L. dextranicum - (Fig. 24).

Zusammenfassend ist festzustellen, daß sich anhand der beschriebenen und dargestellten Versuchsergebnisse eine synergistische Wirkung von schwefliger Säure und Alkohol bei der Abtötung der untersuchten Keime deutlich erkennen läßt. Die Kombination von schwefliger Säure mit Alkohol ermöglicht durch entsprechende Wahl der H₂S0₃-Konzentration, des Alkoholgehaltes und der Temperatur eine schnelle Abtötung der vorhandenen Keime mit D-Werten zwischen 1 und 2 Sekunden, so daß die vorgeschlagene Mischlösung in vorteilhafter Weise auch großtechnisch, insbesondere bei der Sterilisierung von Kunststoffbeschichteten Packstoffen zur Fruchtsaft- und Weinabfüllung oder bei der Sterilisierung von Weinflaschen eingesetzt werden kann.

Als Alkohol wird bevorzugt Ethanol verwendet, obwohl auch andere Alkohole eingesetzt werden können. Die schweflige Säure liegt vorzugsweise in einer Konzentration von 10.000 bis 100.000, insbesondere 10.000 bis 50.000 ppm bezogen auf die Mischung vor. Besonders vorteilhafte Alkoholkonzentrationen liegen im Bereich von 10 bis 30, insbesondere 10 bis 20 Gew.-% bezogen auf die Mischung. Durch erfindungsgemäße Behandlung sind Temperaturen zwischen 20 und 80, vorzugsweise 20 und 50°C geeignet. Die schweflige Säure gewinnt man am besten durch Umsetzung salzartiger Schwefelverbindungen mit Säure. Außer Na₂S₂0₅ eignet sich allein oder in Verbindung mit der vorgenannten Substanz auch Na₂S0₃. Als Säure zur Einstellung des pH-Werts verwendet man bevorzugt Zitronensäure.

Der Packstoff kann durch Tauchen, Besprühen oder dergleichen mit der erfindungsgemäßen, synergistisch wirkenden Mischlösung behandelt werden. Dabei ist es auch möglich, diejenige salzartige Schwefelverbindung, z. B. Na₂S₂0₅, welche die schweflige Säure liefert, separat auf den Packstoff aufzubringen und ihn anschließend durch Zugabe einer angesäuerten, wässrigen Alkohollösung aufzulösen. Die Ergebnisse sind in den nachstehenden Tabellen zusammengefaßt.

Besonders günstig ist es, die sterilisierende Mischlösung auf den Packstoff aufzusprühen und nach Ablauf der Einwirkzeit durch Erwärmen wieder zu verdampfen.

Von besonderen Vorteil ist die Erfindung bei Weinverpackungen, da Wein von Haus aus häufig schweflige Säure und Alkohol enthält. Zur Sterilisierung der Packstoffe brauchen also keine "Fremdstoffe" eingesetzt zu werden, welche die Qualität des Weines beeinträchtigen könnten.

### Abtötung von Weinschädlingen mit Schwefliger Säure in Kombination mit Ethanol

### Abtötung von Weinschädlichen mit schwefliger Säure in Kombination mit Alkoholen (Propanol, Butanol,

### Amylalkohol) bei 22° C

## Patentansprüche

1. Verfahren zur Sterilisierung von Packstoffen für die aseptische Abfüllung von Fruchtsaft und Wein unter Verwendung schwefliger Säure,
dadurch gekennzeichnet,
daß man den Packstoff mit wässrigen Lösungen aus schwefliger Säure und Alkoholen behandelt.

2. Verfahren nach Anspruch 1, dadurch gekennzeichnet, daß man als Alkohol Ethanol benutzt.

3. Verfahren nach Anspruch 1, dadurch gekennzeichnet, daß man als Alkohol Butanol, Propanol und Amylalkohol benutzt.

4. Verfahen nsch Anspruch 1 oder 2, dadurch gekennzeichnet, daß die schweflige Säure in einer Konzentration von 10.000 bis 100.000 ppm bezogen auf die Mischung verwendet wird.

5. Verfahren nach Anspruch 4, dadurch gekennzeichnet, daß die schweflige Säure in einer Konzentration von 10.000 bis 50.000 ppm verwendet wird.

6. Verfahren nach einem der Ansprüche 1 bis 5, dadurch gekennzeichnet, daß man eine Alkoholkonzentration vor 10 bis 30 Gew.-% bezogen auf die Mischung verwendet.

7. Verfahren nach Anspruch 6, dadurch gekennzeichnet, daß man eine Alkoholkonzentration von 10 bis 20 Gew.-% verwendet.

8. Verfahren nach einem der voranstehenden Ansprüche, dadurch gekennzeichnet, daß die Behandlung bei einer Temperatur zwischen 20 und 80° C vorgenommen wird.

9. Verfahren nach Anspruch 8, dadurch gekennzeichnet, daß die Behandlung bei einer Temperatur zwischen 20 und 50° C vorgenommen wird.

10. Verfahren nach einem der voranstehenden Ansprüche, dadurch gekennzechnet, daß man die schweflige Säure durch Umsetzung salzartiger Schwefelverbindungen mit Säure gewinnt.

11. Verfahren nach Anspruch 10, dadurch gekennzeichnet, daß man als Schwefelverbindung Na₂S₂0₅ und/oder Na₂S0₃ und als Säure Zitronensäure verwendet.

## Claims

1. Method of sterilising packaging materials for the aseptic filling of fruit juice and wine, using sulphurous acid, characterised in that the packaging material is treated with aqueous solutions of sulphurous acid and
alcohols.

2. Method according to Claim 1, characterised in that ethanol is used as the alcohol.

3. Method according to Claim 1, characterised in that butanol, propopanol and amylalcohol are used as the alcohol.

4. Method according to Claim 1 or 2, characterised in that the sulphurous acid is used in a concentration of 10,000 to 100,000 ppm in relation to the mixture.

5. Method according to Claim 4, characterised in that the sulphurous acid is used in a concentration of 10,000 to 50,000 ppm.

6. Method according to one of Claims 1 to 5, characterised in that an alcohol concentration is used amounting to 10 to 30 % by weight in relation to the mixture.

7. Method according to Claim 6, characterised in that an alcohol concentration is used amounting to 10 to 20 % by weight.

8. Method according to one of the preceding Claims, characterised in that the treatment is carried out at a temperature of between 20 and 80°C.

9. Method according to Claim 8, characterised in that the treatment is carried out at a temperature of between 20 and 50°C.

10. Method according to one of the preceding Claims, characterised in that the sulphurous acid is obtained by the reaction of salt-like sulphur compounds with acid.

11. Method according to Claim 10, characterised in that citric acid is used as the acid while Na₂S₂0₅ and/or Na₂S0₃ are used as the sulphur compound.

## Revendications

1. Procédé pour la stérilisation de matériaux d'emballage pour le remplissage aseptique de jus de fruits et de vin, par utilisation d'acide sulfureux, caractérisé en ce qu'on traite le matériau d'emballage avec des solutions aqueuses d'acide sulfureux et d'alcool.

2. Procédé selon la revendication 1, caractérisé en ce qu'on utilise comme alcool de l'éthanol.

3. Procédé selon la revendication 1, caractérisé en ce qu'on utilise comme alcool du butanol, du propanol et de l'alcool amylique.

4. Procédé selon la revendication 1 ou 2 caractérisé en ce que l'acide sulfureux est utilisé à une concentration de 10.000 à 100.000 ppm par rapport au mélange.

5. Procédé selon la revendication 4, caractérisé en ce que l'acide sulfureux est utilisé à une concentration de 10.000 à 50.000 ppm.

6. Procédé selon l'une quelconque des revendications 1 à 5, caractérisé en ce qu'on utilise une concentration d'alcool de 10 à 30 % en poids par rapport au mélange.

7. Procédé selon la revendication 6, caractérisé en ce qu'on utilise une concentration d'alcool de 10 à 20 % en poids.

8. Procédé selon l'une des revendications précédentes caractérisé en ce que le traitement est effectué à une température entre 20° et 80°C.

9. Procédé selon la revendication 8, caractérisé en ce que le traitement est effectué à une température entre 20° et 50° C.

10. Procédé selon l'une des revendications précédentes caractérisé en ce qu'on obtient l'acide sulfureux par conversion de composés sulfurés salins à l'aide d'un acide.

11. Procédé selon la revendication 10, caractérisé en ce qu'on utilise comme composé sulfuré Na₂S₂0₅ et/ou Na₂S0₃ et comme acide l'acide citrique.
